# EUROPÄISCHE PATENTSCHRIFT

(11) **EP 3 711 119 B1**
(45) Veröffentlichungstag und Bekanntmachung des Hinweises auf die Patenterteilung: **16.06.2021**
(21) Anmeldenummer: 18822347.3
(22) Anmeldetag: 19.12.2018
(51) Int. Cl.: H01R 9/03, H01R 9/05

(54) **KABELSCHIRM-KONTAKTIERUNGSEINRICHTUNG UND ELEKTRISCHER STECKVERBINDER**
CABLE SHIELD CONTACTING DEVICE AND ELECTRIC PLUG CONNECTOR
DISPOSITIF ÉLECTRIQUE DE MISE EN CONTACT DE BLINDAGE DE CÂBLE ET CONNECTEUR ÉLECTRIQUE

(30) Priorität: 08.01.2018 BE 201805006
(43) Veröffentlichungstag der Anmeldung: 23.09.2020
(73) Patentinhaber: PHOENIX CONTACT GmbH & Co. KG, 32825 Blomberg (DE)
(72) Erfinder: BRODE, Manfred, 71126 Öschelbronn (DE); DELKER, Michael, 71083 Herrenberg (DE); ZENKNER, Jörg, 74670 Forchtenberg (DE); HARREN, Morten, 71083 Herrenberg (DE)
(74) Vertreter: Klocke, Peter
(86) Internationale Anmeldenummer: PCT/EP2018/085795
(87) Internationale Veröffentlichungsnummer: WO 2019/134828

(56) Entgegenhaltungen:
- EP-A1- 0 822 633
- EP-A1- 3 139 446

## Beschreibung

Die Erfindung betrifft eine elektrische Kabelschirm-Kontaktierungseinrichtung für einen elektrischen Steckverbinder zum Kontaktieren eines Schirmgeflechtes einer elektrischen geschirmten Mantelleitung, wobei der Steckverbinder ein in seinem Innen- und Außenumfang zumindest teilweise zylindrisches Gehäuse, einen im Gehäuse aufgenommenen Kontaktträger und eine auf das Gehäuse aufschraubbare Endkappe aufweist, und wobei die Kabelschirm-Kontaktierungseinrichtung mindestens zweiteilig ausgebildet und in das Gehäuse einsetzbar ist, eine Klemmhülse und einen Klemmkorb aufweist, die korrespondierend hohlzylindrisch ausgebildet und sich zumindest teilweise übergreifend angeordnet sind, und die das Schirmgeflecht zwischen sich an einer Klemmstelle klemmen, wobei die Klemmhülse und der Klemmkorb in ihrem Überdeckungsbereich voneinander beabstandete Mantelflächen aufweisen, die einen umlaufenden ringkanalförmigen Stauraum zur Aufnahme eines die Klemmhülse und/oder den Klemmkorb axial überragenden Längenbereichs des Schirmgeflechtes bilden, die Klemmhülse und der Klemmkorb zueinander verdrehbar sind und miteinander eine Aufwickeleinrichtung für den die Klemmhülse und/oder den Klemmkorb axial überragenden Längenbereichs des Schirmgeflechtes bilden, und die Mantelfläche des Klemmkorbs eine Anzahl von auf einem oder mehreren Kreisringen angeordneten, radial hervortretenden Schirmgeflechtmitnehmern aufweist, die sich bis zu der Mantelfläche der Klemmhülse erstrecken.

Die Erfindung betrifft außerdem einen elektrische Steckverbinder, mit einem in seinem Innen- und Außenumfang zumindest teilweise zylindrischen Gehäuse, einem im Gehäuse aufgenommenen Kontaktträger und einer auf das Gehäuse aufschraubbare Endkappe, und mit einer elektrischen Kabelschirm-Kontaktierungseinrichtung zum Kontaktieren eines Schirmgeflechtes einer elektrischen geschirmten Mantelleitung.

Gattungsgemäße elektrische Steckverbinder mit einer eingangs beschriebenen oder ähnlich ausgebildeten elektrischen Kabelschirm-Kontaktierungseinrichtung sind aus dem Stand der Technik in vielfältigen Ausführungsformen bekannt. Beispielhaft wird auf die Schriften DE 201 19 898 U1, DE 10 2013 009 184 A1, DE 199 44 167 B4, DE 97 26 005 A1, EP 2 190 071 A1 und EP 1 667 284 B9 verwiesen.

EP 3 139 446 A1 offenbart eine elektrische Kabelschirm-Kontaktierungseinrichtung gemäss dem Oberbegriff des Anspruchs 1.

So offenbart die EP 1 667 284 B9 zum Beispiel einen elektrischen Steckverbinder mit einer Kontaktiereinrichtung für einen Kabelschirm eines elektrischen Kabels, mit einem in seinem Innen- und Außenumfang zumindest teilweise zylindrischen Gehäuse, einem im Gehäuse aufgenommenen Kontaktträger, einer auf das Gehäuse aufschraubbaren Endkappe, und mit zwei korrespondierenden, sich zumindest teilweise überdeckenden Ringelementen zur Kontaktierung des Kabelschirms, die in ihrem Überdeckungsbereich voneinander beabstandete Mantelflächen aufweisen und zueinander verdrehbar sind und die miteinander eine Aufwickelvorrichtung zum Aufwickeln eines Längenbereichs des Kabelschirms in einem Stauraum bilden, der durch die Mantelflächen bestimmt ist. Dabei sind das innere Ringelement und das äußere Ringelement den Kabelschirm übergreifend angeordnet sind, wobei der Kabelschirm um eine in Richtung des äußeren Ringelements weisende Stirnfläche des inneren Ringelements um 180° derart umfaltbar ist, dass ein erster Längenbereich des Kabelschirms zwischen dem Kabel und dem inneren Ringelement verläuft. Mittels der Aufwickelvorrichtung ist der die axiale Länge des inneren Ringelements überragende Längenbereich des Kabelschirms durch Verdrehen der Ringelemente zueinander in dem Stauraum spiralförmig aufwickelbar. Dazu weist die Mantelfläche des äußeren Ringelements an der dem inneren Ringelement zugewandten Seite eine Vielzahl von auf einem oder mehreren gedachten Kreisringen angeordneten, radial hervortretenden biegestarren Schirmgeflechtmitnehmern auf, die sich bis zur Mantelfläche des inneren Ringelements erstrecken. Die beiden Ringelemente sind in axialer Richtung drehbar miteinander verriegelt, wobei die Schirmgeflechtmitnehmer des äußeren Ringelements mit einem auf einem Außenmantel des inneren Ringelements angeordneten umlaufenden Wulst in Eingriff stehen.

Als nachteilig wird bei diesem bekannten elektrischen Steckverbinder bzw. der vorhandenen Kontaktiereinrichtung angesehen, dass der die axiale Länge des inneren Ringelements überragende Längenbereich des Kabelschirms zumindest einfach, idealerweise mehrfach axial aufgeschnitten oder entflochten werden muss, um durch Verdrehen der beiden Ringelemente zueinander den überragenden Längenbereich in den Stauraum spiralförmig aufwickeln zu können.

Ausgehend von dem vorstehend beschriebenen Stand der Technik liegt der Erfindung die Aufgabe zu Grunde, eine Möglichkeit vorzuschlagen, bei der die axiale Länge des inneren und/oder äußeren Ringelements überragende Längenbereich des Kabelschirms in den Stauraum eindrehbar ist, ohne dass der Kabelschirm zuvor axial geschnitten oder entflochten sein muss. Dabei soll die Kontaktiereinrichtung einen besonders einfachen und kostengünstigen Aufbau aufweisen, und besonders einfach an ein einen Kabelschirm aufweisendes Kabel zu montieren sein und zudem eine elektrisch besonders zuverlässige Schirmkontaktierung herstellen.

Diese Aufgabe wird erfindungsgemäß durch eine elektrische Kabelschirm-Kontaktierungseinrichtung für einen elektrischen Steckverbinder zum Kontaktieren eines Schirmgeflechtes einer elektrischen geschirmten Mantelleitung gemäß dem unabhängigen Anspruch 1 sowie durch einen eine elektrische Kabelschirm-Kontaktierungseinrichtung aufweisenden elektrischen Steckverbinder gemäß dem nebengeordneten Anspruch 7 gelöst. Weitere vorteilhafte Ausführungsformen sind den jeweils rückbezogenen Patentansprüchen zu entnehmen.

Danach weist bei der erfindungsgemäßen elektrischen Kabelschirm-Kontaktierungseinrichtung für einen elektrischen Steckverbinder zum Kontaktieren eines Schirmgeflechtes einer elektrischen geschirmten Mantelleitung die äußere Mantelfläche der Klemmhülse an einem vorderen von dem Klemmkorb übergriffenen Hülsenende eine oder mehrere umlaufende Ringnuten, Ringbünde und/oder Ringstufen auf, in die die Schirmgeflechtmitnehmer des Klemmkorbes eingreifen und/oder diese hintergreifen , und den Klemmkorb mit der Klemmhülse verrasten. Damit erstrecken sich die Schirmgeflechtmitnehmer des Klemmkorbes nicht nur bis zu der äußeren Mantelfläche der Klemmhülse, sondern darüber hinaus. Vorzugsweise weist der Klemmkorb eine Anzahl von Schirmgeflechtmitnehmern auf, die auf einer oder mehreren umlaufenden Kreisbahnen angeordnet sind, wobei bei mehreren Kreisbahnen und vorgesehenen Ringnuten, Ringbünden und/oder Ringstufen, diese an der Klemmhülse und dem Klemmkorb korrespondierend ausgebildet und vorzugsweise jeweils einen äquivalenten Abstand untereinander aufweisen.

Diese Kabelschirm-Kontaktierungseinrichtung ist mehrteilig, vorzugsweise zweiteilig, ausgebildet und von einer Klemmhülse und einen Klemmkorb gebildet, die korrespondierend hohlzylindrisch ausgeführt und sich zumindest teilweise übergreifend angeordnet sind. Zusätzlich kann alternativ noch ein weiteres Teil für die Schirmung vorgesehen sein. Die Klemmhülse und der Klemmkorb weisen in ihrem Überdeckungsbereich voneinander beabstandete Mantelflächen auf, die einen umlaufenden ringkanalförmigen Stauraum zur Aufnahme eines die Klemmhülse axial überragenden Längenbereichs des Schirmgeflechtes bestimmen. Die Klemmhülse und der Klemmkorb sind einander gegenüber endlos im und entgegen dem Uhrzeigersinn verdrehbar und bilden miteinander eine Aufwickeleinrichtung für den die Klemmhülse und/oder den Klemmkorb axial überragenden Längenbereichs des Schirmgeflechtes. An der inneren Mantelfläche des die Klemmhülse außen zumindest teilweise umgreifenden Klemmkorbs sind eine Anzahl von auf einem oder mehreren Kreisringen angeordnete, radial hervortretende, vorzugsweise biegestarre Schirmgeflechtmitnehmer ausgebildet, die beim Verdrehen der Klemmhülse gegenüber dem Klemmkorb oder des Klemmkorbes gegenüber der Klemmhülse über die Klemmhülse und/oder den Klemmkorb auf das Schirmgeflecht einwirken und den axial überragenden Längenbereichs des Schirmgeflechtes in den Stauraum eindrehen. Dabei können die nach innen vom Klemmkorb abstehenden Schirmgeflechtmitnehmer entweder an einer in sich geschlossenen formstabilen Mantelfläche des Klemmkorbs oder an radial auslenkbaren Mantelflächensegmenten des Klemmkorbes angeordnet sein. Solche flexibel in radialer Richtung auslenkbar ausgestaltete Schirmgeflechtmitnehmer können größere Kabeldurchmesser, die größer bzw. gleich dem Innendurchmesser des Klemmkorbes sind, ausgleichen.

Die erfindungsgemäße elektrische Kabelschirm-Kontaktierungseinrichtung ist in ein Gehäuse eines elektrischen Steckverbinders zum Kontaktieren des Schirmgeflechtes der elektrischen geschirmten Mantelleitung einsetzbar, wobei der Steckverbinder ein in seinem Innen- und Außenumfang zumindest teilweise zylindrisches Gehäuse, einen im Gehäuse aufgenommenen Kontaktträger und eine auf das Gehäuse aufschraubbare Endkappe aufweist, die die Kabelschirm-Kontaktierungseinrichtung in axialer und in Umfangsrichtung lagestabil in dem Gehäuse festlegt. Im in das Gehäuse eingesetzten Zustand kraftbeaufschlagt die mit dem Gehäuse verschraubbare Endkappe den Klemmkorb in axialer Richtung und hält diesen an der Klemmhülse axial in Anlage, die sich innen an dem Gehäuse abstützt. Das verstärkt die Klemmung des Schirmgeflechtes an der Klemmstelle zwischen der Klemmhülse und dem Klemmkorb.

Günstigerweise sind die mindestens eine Ringnut der Klemmhülse und die Schirmgeflechtmitnehmer des Klemmkorbes in ihrer Form, insbesondere in ihrer Querschnittsform aneinander derart angepasst ausgebildet, sodass sich die Schirmgeflechtmitnehmer mit geringem Luftspalt zur Grund der Ringnut in der zugehörigen Ringnut erstrecken. Damit die einzelnen Drähte des Schirmgeflechtes beim Verdrehen von Klemmhülse und Klemmkorb einander gegenüber sicher mitgenommen werden, sodass diese zuverlässig in den Stauraum spiralförmig eingedreht werden können.

Prinzipiell können die Schirmgeflechtmitnehmer eine beliebige geometrische Form aufweisen. Als besonders günstig hat es sich erwiesen, die Schirmgeflechtmitnehmer in Umfangsrichtung des Klemmkorbes symmetrisch d.h. spiegelbildlich und mit einer Spitze an dem freien Ende, beispielsweise Kegel- oder pyramidenförmig auszubilden. Damit kann der aufzuwickelnde Längenbereich des Schirmgeflechtes entweder rechtsdrehend oder linksdrehend in den Stauraum aufgespult werden. Vorzugsweise sind die am Klemmkorb ausgebildeten radial in Richtung der Klemmhülse abstehenden Schirmgeflechtmitnehmer des Klemmkorbes pyramidenförmig ausgebildet. Damit sind diese nicht nur in Umfangsrichtung des Klemmkorbes symmetrisch, sondern weisen zudem eine Mitnehmerspitze auf, die beim Verbinden der Kabelschirm-Kontaktierungseinrichtung mit der elektrischen geschirmten Mantelleitung in das Schirmgeflecht eindringt, dieses durchstößt und so ein problemloses Einziehen in den Stauraum und Aufwickeln der Schirmdrähte des Kabelschirmes in dem Stauraum gewährleistet, wobei eine teilweise Entflechtung des Schirmgeflechts möglich ist.

Bei einer bevorzugten Ausführungsform der Erfindung weist die Klemmhülse zwei schalenförmige, insbesondere halbschalenförmige Hülsenteile auf. Damit sind diese besonders einfach und kostengünstig herstellbar. Diese sind bei begünstigten Varianten gelenkig miteinander verbunden, beispielsweise durch ein Scharnier, und sind miteinander verrastbar ausgebildet. Damit ist zudem die Montage erleichtert.

Bei einer Ausgestaltung der erfindungsgemäßen Kabelschirm-Kontaktierungseinrichtung weist der Klemmkorb an seiner zur Klemmhülse weisenden Stirnseite eine umlaufende Stirnprofilierung zur drehsicheren Festlegung im Gehäuse auf, die eine Vielzahl von aneinander anschließenden Vertiefungen und Erhöhungen umfasst, die einen geschlossenen Profilringkranz bilden. Bei einer weiteren bevorzugten Ausgestaltung der erfindungsgemäßen Kabelschirm-Kontaktierungseinrichtung weist die Klemmhülse in einem Mittelbereich eine umlaufende Ringstufe und/oder einen umlaufenden Ringbund auf, an denen die Stirnprofilierung des Klemmkorbs in Anlage ist und sich dort abstützen kann. Als besonders günstig hat sich die Kombination der beiden vorstehend beschriebenen speziellen Ausgestaltungen bestätigt. Die Vertiefungen des stirnseitig angeordneten Profilringkranzes sind in Umfangsrichtung vorzugsweise mit einer sägezahnförmigen Querschnittform ausgebildet. So können die Drähte des Schirmgeflechtes des Kabelschirms, die die Klemmhülse und/oder den Klemmkorb axial überragen, beim Montieren der elektrischen Kabelschirm-Kontaktierungseinrichtung, d.h. beim Anbringen an und beim Verbinden mit der elektrischen geschirmten Mantelleitung, auf einfache Weise durch die Vertiefungen des Profilringkranzes hindurchgeführt werden, und später mittels der Aufwickeleinrichtung in den umlaufenden ringkanalförmigen Stauraum eingeführt werden.

Bei einer vorteilhaften Ausführungsform steht die Stirnprofilierung in radialer Richtung über die Ringstufe bzw. den Ringbund vor. Der radiale Überstand ermöglicht eine besonders einfache und wirkungsvolle Abstützung und in Verbindung mit vorgesehenen Verdrehschutzmitteln auch verdrehsichere Verbindung der in dem Gehäuse aufgenommen elektrische Kabelschirm-Kontaktierungseinrichtung.

Bei einer favorisierten Ausgestaltung der erfindungsgemäßen elektrischen Kabelschirm-Kontaktierungseinrichtung sind die Mantelflächen der Klemmhülse und des Klemmkorbs in ihrem Überdeckungsbereich, abgesehen von den vertieften Ringnuten und den abstehenden Schirmgeflechtmitnehmern, glattwandig ausgebildet. Damit wird ein Verhaken des die Klemmhülse und/oder des Klemmkorbes überragenden Längenbereichs des Schirmgeflechtes beim Aufwickeln in dem Stauraum verhindert und zudem dessen Einführen erleichtert.

Bei der vorgeschlagenen Kabelschirm-Kontaktierungseinrichtung sind die Klemmhülse und/oder der Klemmkorb als Metallformkörper oder Kunststoff ausgebildet. Bei einer bevorzugten Ausführungsform der Erfindung sind die Klemmhülse und der Klemmkorb der Kabelschirm-Kontaktierungseinrichtung als ein Kunststoffformkörper ausgebildet. Die Kontaktierung der Schirmung erfolgt hier über das metallische Gehäuse. Die isolierend ausgebildete Klemmhülse verhindert zum Einen einen unerwünschten elektrischen Kontakt mit dem elektrischen Kontakten des Kontaktträgers oder mit den nicht isolierten Verbindungstellen der Leitungen der Mantelleitung und ermöglicht zum Anderen eine kostengünstige Herstellung als Kunststoffspritzteil.

Der erfindungsgemäße elektrische Steckverbinder weist eine erfindungsgemäße elektrische Kabelschirm-Kontaktierungseinrichtung wie vorstehend beschrieben auf. Diese Kabelschirm-Kontaktierungseinrichtung ist in einem in seinem Innen- und Außenumfang zumindest teilweise zylindrisches Gehäuse aufgenommen, in dem ein mindestens ein-poliger Kontaktträger angeordnet ist. Das Gehäuse weist eine aufschraubbare Endkappe auf, die die Kabelschirm-Kontaktierungseinrichtung zum Kontaktieren eines Schirmgeflechtes einer elektrischen geschirmten Mantelleitung und den Kontaktträger, an den die mindestens eine von dem Schirmgeflecht abgeschirmte Innenleitung anschließbar ist, in dem Gehäuse einschließt und lagesicher hält. Das Gehäuse des elektrischen Steckverbinders kann des Weiteren einen Verriegelungsdrehhülse zum rüttelsicheren und abgedichteten Festlegen an einem Gegensteckerteil aufweisen. Vorzugsweise stützt sich dabei die Klemmhülse mit dem Ringbund, bei in das Gehäuse eingesetzter Kabelschirm-Kontaktierungseinrichtung, an einem Gegenlager des Gehäuses in axialer Richtung unverrückbar ab, wobei der Klemmkorb mit der Stirnprofilierung an einer Gegenprofilierung des Gehäuses in Umfangsrichtung drehfest anliegt. Dadurch ist die in das Gehäuse eingesetzte Kabelschirm-Kontaktierungseinrichtung mittels der auf das Gehäuse aufgeschraubten Endkappe in axialer Richtung und in Umfangsrichtung in dem Gehäuse unbeweglich festgelegt.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar. Zur Ausführung der Erfindung müssen nicht alle Merkmale des Anspruchs 1 verwirklicht sein. Auch können einzelne Merkmale der unabhängigen oder nebengeordneten Ansprüche durch andere offenbarte Merkmale oder Merkmalskombinationen ersetzt werden.

Sämtliche aus den Ansprüchen, der Beschreibung oder der Zeichnung hervorgehenden Merkmale und/oder Vorteile, einschließlich konstruktive Einzelheiten, räumliche Anordnung und Verfahrensschritte können sowohl für sich als auch in den verschiedensten Kombinationen erfindungswesentlich sein. In den Figuren werden gleiche oder ähnliche Bauteile mit gleichen oder ähnlichen Bezugszeichen gekennzeichnet.

Nachfolgend wird die Erfindung anhand von in der begleitenden Zeichnung dargestellten Ausführungsbeispielen näher erläutert. Es zeigen in schematischer Darstellung:
- Figur 1: einen erfindungsgemäßen elektrischen Steckverbinder mit einer erfindungsgemäßen elektrischen Kabelschirm-Kontaktierungseinrichtung zum Kontaktieren eines Schirmgeflechtes einer elektrischen geschirmten Mantelleitung, die eine Klemmhülse und einen Klemmkorb umfasst, in einer Längsschnittdarstellung;
- Figur 2: die erfindungsgemäße Kabelschirm-Kontaktierungseinrichtung aus Figur 1, zerlegt in die Klemmhülse und den Klemmkorb, in Längsschnittdarstellung;
- Figur 3: die erfindungsgemäßen Kabelschirm-Kontaktierungseinrichtung gemäß Figur 2, mit elektrisch geschirmter Mantelleitung vor dem Zusammensetzen von Klemmhülse und Klemmkorb, in Längsschnittdarstellung; und
- Figur 4: die erfindungsgemäße Kabelschirm-Kontaktierungseinrichtung gemäß Figur 3, mit elektrisch geschirmter Mantelleitung nach dem Zusammensetzen von Klemmhülse und Klemmkorb, in Längsschnittdarstellung.

Figur 1 zeigt ein Ausführungsbeispiel des erfindungsgemäßen elektrischen Steckverbinder 1, mit einem in seinem Innenumfang 2 und Außenumfang 3 zumindest teilweise zylindrischen Gehäuse 4, einem in dem Gehäuse 4 aufgenommenen Kontaktträger 5 und einer auf das Gehäuse 4 aufschraubbaren Endkappe 6, und mit einer elektrischen Kabelschirm-Kontaktierungseinrichtung 7 zum Kontaktieren eines Schirmgeflechtes 8 einer elektrischen geschirmten Mantelleitung 9. Die Mantelleitung 9 mit ihrem Schirmgeflecht ist zur besseren Übersichtlichkeit in der Figur 1 nicht dargestellt. Sie ist in den nachfolgenden Figuren 3 und 4 abgebildet. Die Endkappe 6 umgreift das Gehäuse 4 an einem dem Kontaktträger 5 fernen hinteren Ende 10 des Gehäuses 4, in dem die elektrischen Kabelschirm-Kontaktierungseinrichtung 7, umfassend eine Klemmhülse 11 und einen Klemmkorb 12, angeordnet ist. An einem vorderen Ende 13 des Gehäuses 4, das sich mit axialem Abstand zu dem hinteren Ende 10 des Gehäuses 4 erstreckt, ist eine Verriegelungsdrehhülse 14 angeordnet, die drehbar an dem vorderen Ende 13 festgelegt ist, in dem der Kontaktträger 5 unverrückbar und unverdrehbar aufgenommen ist. Mittels der Verriegelungsdrehhülse 14 ist der elektrischen Steckverbinder 1 an einem in der Figur nicht gezeigten Gegenstecker vibrationssicher festlegbar, dessen steckseitiges Ende komplementär zu dem des Steckverbinders 1 ausgeführt ist. Die Verriegelungsdrehhülse 14 ist in bekannter Art und Weise an dem vorderen Ende 13 des Gehäuses 4 befestigt und weist einen Dichtring 15 zum Gehäuse 4 hin als Vibrationsbremse auf. Der Kontaktträger 5 weist dabei eine Anzahl von Steckkontakten 33 auf.

Die Klemmhülse 11 und der Klemmkorb 12 sind korrespondierend hohlzylindrisch ausgebildet und sind sich zumindest teilweise übergreifend angeordnet. Sie können das Schirmgeflecht 8, wie die Figur 4 veranschaulicht, zwischen sich an einer Klemmstelle 16 klemmen. Die Klemmhülse 11 weist vorne innen zudem einen zylindrisch geformten Aufnahmeraum 17 für den Kontaktträger 5 auf und stützt diesen in axialer Richtung ab. Der Klemmkorb 12 weist vorne innen einen Aufnahmeraum 34 für die Klemmhülse 11 sowie hinten innen einen zylindrischen Stauraum 22 für das Schirmgeflecht 8 auf. Im Bereich des Stauraumes 22 ist außen an dem Klemmkorb 12 ein O-Ring 18 angeordnet, der den Klemmkorb 12 zu dem Gehäuse 4 hin abdichtet. Im Bereich der Endkappe 6 weist der Klemmkorb 12 innen einem Kabeldichtring 19 auf, mit dem die Mantelleitung 9 gegenüber dem Klemmkorb 12 mittels der aufgeschraubten Endkappe 6 abdichtbar ist.

Die Figur 4 zeigt die erfindungsgemäßen Kabelschirm-Kontaktierungseinrichtung 7 aus der Figur 1 zerlegt. Die Klemmhülse 11 und der Klemmkorb 12 sind einander nicht übergreifend dargestellt. Die beiden Einzelteile 11, 12 der Kabelschirm-Kontaktierungseinrichtung 7 sind in Längsschnittdarstellung abgebildet. Die elektrische Kabelschirm-Kontaktierungseinrichtung 7 ist für den vorstehend beschriebenen elektrischen Steckverbinder 1 zum Kontaktieren eines Schirmgeflechtes 8 der elektrischen geschirmten Mantelleitung 9 vorgesehen, wobei der Steckverbinder 1 ein in seinem Innenumfang 2 und Außenumfang 3 zumindest teilweise zylindrisches Gehäuse 4 aufweist, mit einem in dem Gehäuse 4 aufgenommenen Kontaktträger 5 und eine auf das Gehäuse aufschraubbare Endkappe 6.

Die Kabelschirm-Kontaktierungseinrichtung 7 ist zweiteilig ausgebildet und in das Gehäuse 4 einsetzbar. Sie besteht aus der Klemmhülse 11 und dem Klemmkorb 12, die korrespondierend hohlzylindrisch ausgebildet und die, wie die Figuren 1 und 4 zeigen, sich zumindest teilweise übergreifend angeordnet sind, und die das Schirmgeflecht 8 zwischen sich an einer Klemmstelle 16 klemmen, die in der Figur 4 erkennbar ist. Die Klemmhülse 11 und der Klemmkorb 12 weisen im zusammengefügten Zustand in einem Überdeckungsbereich 20 voneinander beabstandete Mantelflächen 21, 21' auf, die einen umlaufenden ringkanalförmigen Stauraum 22 zur Aufnahme eines die Klemmhülse 11 und/oder den Klemmkorb 12 axial überragenden Längenbereichs 23 des Schirmgeflechtes 8 radial begrenzend bilden. Bei der Mantelfläche 21 handelt es sich um eine Außenmantelfläche der Klemmhülse 11 und bei der Mantelfläche 21' um eine Innenmantelfläche des Klemmkorbes 12.

Dabei sind die Klemmhülse 11 und der Klemmkorb 12 zueinander verdrehbar und bilden miteinander eine Aufwickeleinrichtung 24 für den die Klemmhülse 11 und/oder den Klemmkorb 12 axial überragenden Längenbereich 23 des Schirmgeflechtes 8. An der inneren Mantelfläche 21' des Klemmkorbs 12 ist eine Anzahl von auf einem gedachten Kreisring angeordneten radial hervortretenden, biegestarren Schirmgeflechtmitnehmern 25 ausgebildet, die sich wie die Figuren 1 und 4 zeigen, bis zu der äußeren Mantelfläche 21 der Klemmhülse 11 erstrecken. Die Schirmgeflechtmitnehmer 25 sind Teil der Aufwickeleinrichtung 24. Die Mantelfläche 21 der Klemmhülse 11 weist an einem vorderen von dem Klemmkorb 12 übergreifbaren bzw. übergriffenen Hülsenende 26 mehrere umlaufende Ringnuten 27 auf, in die die Schirmgeflechtmitnehmer 25 eingreifen, und den Klemmkorb 12 mit der Klemmhülse 11 verrasten. Die Schirmgeflechtmitnehmer 25 sind pyramidenförmig mit einer Mitnehmerspitze ausgebildet.

Der Klemmkorb 12 weist an seiner zur Klemmhülse 11 weisenden Stirnseite 28 eine umlaufende Stirnprofilierung 29 zur drehsicheren Festlegung in dem Gehäuse 4 auf, die eine Vielzahl von aneinander anschließenden Vertiefungen 30 und Erhöhungen 31 umfasst, die einen geschlossenen Profilringkranz 29' bilden. Des Weiteren weist die Klemmhülse 11 in einem Mittelbereich außen eine umlaufende Ringstufe 32 und/oder einen umlaufenden Ringbund 32 auf, an denen die Stirnprofilierung 29 des Klemmkorbs 12 im montiertem Zustand der Kabelschirm-Kontaktierungseinrichtung 7 in Anlage ist. Wie die Figuren 1 und 4 zeigen, steht die Stirnprofilierung 29 bzw. der Profilringkranz 29' in radialer Richtung über die Ringstufe bzw. den Ringbund 32 vor. Mit dem daraus resultierenden Überstand stützt sich der Klemmkorb 12 in dem Gehäuse 4 an einem innen vorgesehenen zugeordneten in der Figur 1 gezeigten Gegenlager in axialer, in radialer und/oder in umfänglicher Richtung ab. Er ist damit lagestabil in dem Gehäuse 4 aufgenommen.

Die Figuren 3 und 4 zeigen den Montagevorgang der elektrischen Kabelschirm-Kontaktierungseinrichtung 7 an der elektrischen geschirmten Mantelleitung 9. Die Montage erfolgt vor dem Einsetzen der Kabelschirm-Kontaktierungseinrichtung 7 in das Gehäuse 4 und zwar in zwei Schritten. Die Figur 3 veranschaulicht den ersten Schritt, die Figur 2 den zweiten Schritt. Nach dem zweiten Schritt kann der die Klemmhülse 11 und/oder den Klemmkorb 12 axial überragende Längenbereich 23 des Schirmgeflechtes 8 in den umlaufenden ringkanalförmigen Stauraum 22 der Kabelschirm-Kontaktierungseinrichtung 7 mittels der Aufwickeleinrichtung 24 spiralförmig aufgewickelt werden, wobei das Schirmgeflecht 8 durch die Schirmgeflechtmitnehmer 25 eventuell gleichzeitig automatisch teilweise oder nicht entflochten wird.

Entsprechend der Figur 3 wird bei der Montage der elektrischen Kabelschirm-Kontaktierungseinrichtung 7 zunächst die Mantelleitung 9 an dem mit dem Steckverbinder 1 zu verbindenden vorderen Ende ein Stück weit abisoliert, sodass das Schirmgeflecht 8 offenliegt. Dann wird das abisolierte Ende durch den Kabeldichtring 19 hindurch in den Klemmkorb 12 gesteckt. Dabei ist die Klemmhülse 11 noch von dem Klemmkorb 12 getrennt. Anschließend wird der den Klemmkorb 12 axial überragende Längenbereich 23 des Schirmgeflechtes 8 etwas radial aufgeweitet und die Klemmhülse 11 axial unter das Schirmgeflecht 8 geschoben. Dabei liegt der den Klemmkorb 12 axial überragende Längenbereich 23 des Schirmgeflechtes 8, wie die Figur 3 zeigt, an der äußeren Mantelfläche 21 der Klemmhülse 11 an und erstreckt sich weitgehend in axialer Richtung der Kabelschirm-Kontaktierungseinrichtung 7.

Entsprechend der Figur 4 wird dann die Klemmhülse 11 in den hohlzylindrisch ausgebildeten Klemmkorb 12 eingesetzt, wobei der den Klemmkorb 12 axial überragenden Längenbereich 23 des Schirmgeflechtes 8 zwischen der inneren Mantelfläche 21' des Klemmkorbes 12 und der äußeren Mantelfläche 21 der Klemmhülse 11 zu liegen kommt. Hierbei durchdringen die Schirmgeflechtmitnehmer 25 des Klemmkorbes 12 im Überdeckungsbereich 20 das Schirmgeflecht 8 und schnappen in die umlaufenden Ringnuten 27 des übergriffenen Hülsenendes 26 der Klemmhülse 11 ein, sodass die Klemmhülse 11 und der Klemmkorb 12 miteinander verrastet sind. Hierbei wird gleichzeitig der umlaufende ringkanalförmige Stauraum 22 gebildet, in dem der die Klemmhülse 11 und/oder den Klemmkorb 12 axial überragenden Längenbereich 23 des Schirmgeflechtes 8 mittels der Aufwickeleinrichtung 24 spiralförmig aufwickelbar ist. Beim Einführen der Klemmhülse 11 in den Klemmkorb 12 wird der Längenbereich 23 des Schirmgeflechtes 8 zunächst in radialer Richtung und dann in axialer Richtung der Kabelschirm-Kontaktierungseinrichtung 7 umgelegt. Dabei erstreckt sich das Schirmgeflecht 8 entlang der umlaufenden Stirnprofilierung 29 bzw. dem geschlossenen Profilringkranz 29', wobei der Längenbereich 23 des Schirmgeflechtes 8 die Vertiefungen 30 der Stirnprofilierung 29 durchsetzt.

Die Erhöhungen 31 des Profilringkranzes 29' sind dabei an dem Ringbund bzw. der Ringstufe 32 der Klemmhülse 11 in Anlage, sodass das Schirmgeflecht 8 an dieser Stelle nicht eingeklemmt wird. Somit kann der den Klemmkorb 12 axial übergreifende Längenbereich 23 des Schirmgeflechtes 8 durch Drehen der Klemmhülse 11 gegenüber dem Klemmkorb 12 oder des Klemmkorbes 12 gegenüber der Klemmhülse 11 in den Stauraum 22 der elektrischen Kabelschirm-Kontaktierungseinrichtung 7 mittels der Aufwickeleinrichtung 24 ganz oder teilweise eingedreht werden. Nach dem spiralförmigen Aufwickeln des Längenbereich 23 des Schirmgeflechtes 8 und dem Anschluss der Steckkontakte 33 des Kontaktträgers 5 an die von dem Schirmgeflecht 8 umgriffenen zentralen, in den Figuren nicht gezeigten Leitungen der Mantelleitung 9, kann die Kabelschirm-Kontaktierungseinrichtung 7, die das Schirmgeflecht 8 an einer Klemmstelle 16 elektrisch leitend kontaktiert, entsprechend der Figur 1 in den Steckverbinder 1 von hinten in dessen Gehäuse 4 eingesetzt und mittels der Endkappe 6 darin fixiert werden. Die Klemmstelle 16 des Schirmgeflechtes 8 liegt an dem vorderen von dem Klemmkorb 12 übergriffenen Hülsenende 26 der Klemmhülse 11.

## Patentansprüche

1. Elektrische Kabelschirm-Kontaktierungseinrichtung (7) für einen elektrischen Steckverbinder (1) zum Kontaktieren eines Schirmgeflechtes (8) einer elektrischen geschirmten Mantelleitung (9), wobei der Steckverbinder (1) ein in seinem Innen- (2) und Außenumfang (3) zumindest teilweise zylindrisches Gehäuse (4), einen im Gehäuse (4) aufgenommenen Kontaktträger (5) und eine auf das Gehäuse (4) aufschraubbare Endkappe (6) aufweist, und wobei die Kabelschirm-Kontaktierungseinrichtung (7)
- mindestens zweiteilig ausgebildet und in das Gehäuse (4) einsetzbar ist,
- eine Klemmhülse (11) und einen Klemmkorb (12) aufweist, die korrespondierend hohlzylindrisch ausgebildet und sich zumindest teilweise übergreifend angeordnet sind, und die das Schirmgeflecht (8) zwischen sich an einer Klemmstelle (16) klemmen,
- die Klemmhülse (11) und der Klemmkorb (12) in einem Überdeckungsbereich (20) voneinander beabstandete Mantelflächen (21, 21') aufweisen, die einen umlaufenden ringkanalförmigen Stauraum (22) zur Aufnahme eines die Klemmhülse (11) und/oder den Klemmkorb (12) axial überragenden Längenbereichs (23) des Schirmgeflechtes (8) bilden,
- die Klemmhülse (11) und der Klemmkorb (12) zueinander verdrehbar sind und miteinander eine Aufwickeleinrichtung (24) für den die Klemmhülse (11) und/oder den Klemmkorb (12) axial überragenden Längenbereichs (23) des Schirmgeflechtes (8) bilden,
**dadurch gekennzeichnet, dass**:
- die Mantelfläche (21') des Klemmkorbs (12) eine Anzahl von auf einem oder mehreren Kreisringen angeordneten, radial hervortretenden Schirmgeflechtmitnehmern (25) aufweist, die sich bis zu der Mantelfläche (21) der Klemmhülse (11) erstrecken, und dass
die Mantelfläche (21) der Klemmhülse (11) an einem vorderen von dem Klemmkorb (12) übergriffenen Hülsenende (26) eine oder mehrere umlaufende Ringnuten, Ringbünde und/oder Ringstufen (27) aufweist, in die die Schirmgeflechtmitnehmer (25) eingreifen oder diese hintergreifen, und den Klemmkorb (12) mit der Klemmhülse (11) drehbar verrasten.

2. Elektrische Kabelschirm-Kontaktierungseinrichtung nach Anspruch 1, **dadurch gekennzeichnet, dass** die Schirmgeflechtmitnehmer (25) pyramidenförmig ausgebildet sind.

3. Elektrische Kabelschirm-Kontaktierungseinrichtung nach Anspruch 1 oder 2, **dadurch gekennzeichnet, dass** der Klemmkorb (12) an seiner zur Klemmhülse (11) weisenden Stirnseite (28) eine umlaufende Stirnprofilierung (29) zur drehsicheren Festlegung im Gehäuse (4) aufweist, die eine Vielzahl von aneinander anschließenden Vertiefungen (30) und Erhöhungen (31) umfasst, die einen geschlossenen Profilringkranz (29') bilden.

4. Elektrische Kabelschirm-Kontaktierungseinrichtung nach Anspruch 3, **dadurch gekennzeichnet, dass** die Klemmhülse (11) in einem Mittelbereich außen eine umlaufende Ringstufe und/oder einen umlaufenden Ringbund (32) aufweist, an denen die Stirnprofilierung (29) des Klemmkorbs (12) in Anlage ist.

5. Elektrische Kabelschirm-Kontaktierungseinrichtung nach Anspruch 4, **dadurch gekennzeichnet, dass** die Stirnprofilierung (29) in radialer Richtung über die Ringstufe bzw. den Ringbund (32) vorsteht.

6. Elektrische Kabelschirm-Kontaktierungseinrichtung nach einem der vorstehenden Ansprüche, **dadurch gekennzeichnet, dass** die Mantelflächen (21, 21') der Klemmhülse (11) und des Klemmkorbs (12) in ihrem Überdeckungsbereich (20) abgesehen von den vertieften Ringnuten (27) und den abstehenden Schirmgeflechtmitnehmern (25) glattwandig ausgebildet sind.

7. Elektrischer Steckverbinder (1) mit einem in seinem Innen- und Außenumfang (2, 3) zumindest teilweise zylindrischen Gehäuse (4), einen im Gehäuse (4) aufgenommenen Kontaktträger (5) und einer auf das Gehäuse (4) aufschraubbaren Endkappe (6), und mit einer elektrischen Kabelschirm-Kontaktierungseinrichtung (7) zum Kontaktieren eines Schirmgeflechtes (8) einer elektrischen geschirmten Mantelleitung (9), **gekennzeichnet durch** eine elektrische Kabelschirm-Kontaktierungseinrichtung (7) nach einem der vorstehenden Ansprüche.

8. Elektrischer Steckverbinder nach Anspruch 7, **dadurch gekennzeichnet, dass** bei in das Gehäuse (4) eingesetzter Kabelschirm-Kontaktierungseinrichtung (7) sich die Klemmhülse (11) mit dem Ringbund (32) an einem Gegenlager des Gehäuses (4) in axialer Richtung unverrückbar abstützt und der Klemmkorb (12) mit der Stirnprofilierung (29) an einer Gegenprofilierung des Gehäuses (4) in Umfangsrichtung drehfest anliegt.

9. Elektrischer Steckverbinder nach Anspruch 7 oder 8, **dadurch gekennzeichnet, dass** die in das Gehäuse (4) eingesetzte Kabelschirm-Kontaktierungseinrichtung (7) mittels der auf das Gehäuse (4) aufschraubbaren Endkappe (6) in axialer Richtung und in Umfangsrichtung in dem Gehäuse (4) unbeweglich festgelegt ist.

## Claims

1. An electrical cable shield contacting device (7) for an electrical plug connector (1) for contacting a shielding braid (8) of an electrical shielded sheathed cable (9), wherein the plug connector (1) comprises a housing (4) that has an at least in part cylindrical inner (2) and outer (3) circumference, a contact carrier (5) that is arranged in the housing (4) and an end cap (6) that may be screwed onto the housing (4), and wherein the cable shield contacting device (7)
- is designed at least in two parts and may be inserted into the housing (4),
- comprises a clamping sleeve (11) and a clamping cage (12) that are designed in a corresponding cylindrical manner and are arranged at least in part one engaging over the other, and that clamp the shielding braid (8) between one another at a clamping site (16),
- the clamping sleeve (11) and the clamping cage (12) comprise sheath surfaces (21, 21') that are spaced away from one another in their overlapping region (20), said sheath surfaces forming a circumferential annular duct-shaped stowage space (22) for receiving a length region (23) that is part of the shielding braid (8) and that overlaps the clamping sleeve (11) and/or the clamping cage (12) in the axial direction,
- the clamping sleeve (11) and the clamping cage (12) may be rotated with respect to one another and form with one another a coiling device (24) for the length region (23) that is part of the shielding braid (8) and overlaps the clamping sleeve (11) and/or the clamping cage (12) in the axial direction,
**characterized in that:**
- the sheath surface (21') of the clamping cage (12) comprises a plurality of radially protruding shielding braid entraining elements (25) that are arranged on one or multiple circular rings and extend as far as the sheath surface (21) of the clamping sleeve (11), and that
- the sheath surface (21) of the clamping sleeve (11) comprises on a front sleeve end (26) that is engaged by the clamping cage (12) one or multiple circumferential annular grooves, annular collars and/or annular steps (27) into which and/or behind which the shielding braid entraining elements (25) engage, and rotatably latch the clamping cage (12) with the clamping sleeve (11).

2. The electrical cable shield contacting device as claimed in claim 1, **characterized in that** the shielding braid entraining elements (25) are designed in the shape of a pyramid.

3. The electrical cable shield contacting device as claimed in claim 1 or 2, **characterized in that** the clamping cage (12) comprises on its end face (28) that faces the clamping sleeve (11) a circumferential end profiling (29) for fixing in a rotation-resistant manner in the housing (4), said profiling comprising a plurality of mutually adjacent depressions (30) and elevations (31) that form a closed profiled annular ring (29').

4. The electrical cable shield contacting device as claimed in claim 3, **characterized in that** the clamping sleeve (11) comprises in a middle region outside a circumferential annular step and/or a circumferential annular collar (32) against which the end profiling (29) of the clamping cage (12) is in contact.

5. The electrical cable shield contacting device as claimed in claim 4, **characterized in that** the end profiling (29) protrudes in the radial direction beyond the annular step or the annular collar (32).

6. The electrical cable shield contact device as claimed in one of the preceding claims, **characterized in that,** apart from the depressed annular grooves (27) and the protruding shielding braid entraining elements (25), the sheath surfaces (21, 21 ') of the clamping sleeve (11) and of the clamping cage (12) are designed in their overlapping region (20) with smooth walls.

7. An electrical plug connector (1) having a housing (4) that has an at least in part cylindrical inner and outer circumference (2, 3), a contact carrier (5) that is arranged in the housing (4) and an end cap (6) that may be screwed onto the housing (4), and having an electrical cable shield contacting device (7) for contacting a shielding braid (8) of an electrical shielded sheathed cable (9), **characterized by** an electrical cable shield contacting device (7) as claimed in one of the preceding claims.

8. The electrical plug connector as claimed in claim 7 **characterized in that** when the cable shield contacting device (7) is inserted into the housing (4), the clamping sleeve (11) having the annular collar (32) is supported on a counter bearing of the housing (4) in an unshiftable manner in the axial direction and the clamping cage (12) having the end profiling (29) lies against a counter profiling of the housing (4) in a non-rotatable manner in the circumferential direction.

9. The electrical plug connector as claimed in claim 7 or 8, **characterized in that** the cable shield contacting device (7) that is inserted into the housing (4) is fixed in the housing (4) in a non-movable manner in the axial direction and in the circumferential direction by means of the end cap (6) that may be screwed onto the housing (4).

## Revendications

1. Dispositif électrique de mise en contact de blindage de câble (7) pour un connecteur électrique (1) permettant la mise en contact d'une tresse de blindage (8) d'une conduite électrique sous gaine blindée (9), où le connecteur électrique (1) présente sur sa périphérie intérieure (2) et sa périphérie extérieure (3) un boitier (4) au moins partiellement cylindrique, un support de contact (5) logé dans le boitier (4) et un capuchon d'extrémité (6) pouvant être vissé sur le boitier (4), et où le dispositif de mise en contact de blindage de câble (7)
- est conçu en au moins deux parties et peut être inséré dans le boitier (4),
- présente une douille de serrage (11) et une cage de serrage (12), qui sont conçues en forme de cylindres creux s'appariant et sont disposées pour se mettre au moins partiellement en prise, et qui serrent la tresse de blindage (8) entre elles au niveau d'un point de serrage (16),
- la douille de serrage (11) et la cage de serrage (12) présentent des surfaces de gainage (21, 21') séparées l'une de l'autre dans une zone de recouvrement (20), qui forment un espace de rangement (22) en forme de canal annulaire périphérique pour la réception d'une zone en longueur (23) de la tresse de blindage (8) dépassant axialement au-dessus de la douille de serrage (11) et/ou de la cage de serrage (12),
- la douille de serrage (11) et la cage de serrage (12) peuvent être mises en rotation l'une par rapport à l'autre et forment ensemble un dispositif d'enroulement (24) pour la zone en longueur (23) de la tresse de blindage 8) dépassant axialement au-dessus de la douille de serrage (11) et/ou de la cage de serrage (12), **caractérisé en ce que** :
- la surface de gainage (21') de la cage de serrage (12) présente un nombre d'éléments transporteurs de tresse de blindage (25), disposés sur un ou plusieurs anneaux cylindriques, s'avançant radialement, qui s'étendent jusqu'à la surface de gainage (21) de la douille de serrage (11), et que la surface de gainage (21) de la douille de serrage (11) présente, à une extrémité de douille (26) avant recouverte par la cage de serrage (12),
- une ou plusieurs rainures annulaires, collerettes annulaires et/ou zones en gradins annulaires (27) périphériques, dans lesquelles les éléments transporteurs de tresse de blindage (25) se mettent en prise ou s'y engagent par l'arrière, et enclenchent la cage de serrage (12) avec la douille de serrage (11) en rotation.

2. Dispositif électrique de mise en contact de blindage de câble selon la revendication 1, **caractérisé en ce que** les éléments transporteurs de tresse de blindage (25) sont conçus en forme de pyramides.

3. Dispositif électrique de mise en contact de blindage de câble selon la revendication 1 ou la revendication 2, **caractérisé en ce que** la cage de serrage (12) présente un profilé frontal (29) périphérique sur son côté frontal (28) orienté vers la douille de serrage (11) permettant une fixation sécurisée en rotation dans le boitier (4), qui comprend une pluralité de cavités (30) et de protubérances (31) se succédant les unes aux autres, qui forment une couronne annulaire profilée (29') fermée.

4. Dispositif électrique de mise en contact de blindage de câble selon la revendication 3, **caractérisé en ce que** la douille de serrage (11) présente dans une région centrale, à l'extérieur, une zone en gradins annulaire périphérique et/ou une collerette annulaire (32) périphérique, sur lesquelles le profilé frontal (29) de la cage de serrage (12) est en appui.

5. Dispositif électrique de mise en contact de blindage de câble selon la revendication 4, **caractérisé en ce que** le profilé frontal (29) dépasse au-dessus de la zone en gradins annulaire, respectivement, de la collerette annulaire (32), en direction radiale.

6. Dispositif électrique de mise en contact de blindage de câble selon l'une quelconque des revendications précédentes, **caractérisé en ce que** les surfaces de gainage (21, 21') de la douille de serrage (11) et de la cage de serrage (12) sont conçues à parois lisses dans leur zone de recouvrement (20), à l'exception des rainures annulaires (27) en cavité et des éléments transporteurs de tresse de blindage (25) faisant saillie.

7. Connecteur électrique (1) avec un boitier (4) au moins partiellement cylindrique au sein de son périmètre intérieur et extérieur (2, 3), un support de contact (5) logé dans le boitier (4) et un capuchon d'extrémité (6) pouvant être vissé sur le boitier (4), et avec un dispositif électrique de mise en contact de blindage de câble (7) pour la mise en contact d'une tresse de blindage (8) d'une conduite électrique sous gaine blindée (9), **caractérisé par** un dispositif électrique de mise en contact de blindage de câble (7) selon l'une quelconque des revendications précédentes.

8. Connecteur électrique selon la revendication 7, **caractérisé en ce que,** pour un dispositif de mise en contact de blindage de câble (7) inséré dans le boitier (4), la douille de serrage (11) s'appuie avec la collerette annulaire (32) sur un contre-appui du boitier (4) en direction axiale sans pouvoir être déplacée et la cage de serrage (12) est plaquée avec le profilé frontal (29) à un profilé complémentaire du boitier (4) en direction périphérique sans pouvoir tourner.

9. Connecteur électrique selon la revendication 7 ou la revendication 8, **caractérisé en ce que** le dispositif de mise en contact de blindage de câble (7) implanté dans le boitier (4) est fixé de manière inamovible en direction axiale et en direction périphérique dans le boitier (4) au moyen du capuchon d'extrémité (6) pouvant être vissé sur le boitier (4).
